# EUROPÄISCHE PATENTSCHRIFT

(11) **EP 1 754 238 B1**
(45) Veröffentlichungstag und Bekanntmachung des Hinweises auf die Patenterteilung: **22.04.2009**
(21) Anmeldenummer: 05752461.3
(22) Anmeldetag: 19.05.2005
(51) Int. Cl.: H01J 9/00

(54) **VERFAHREN ZUR BEARBEITUNG EINER LAMPE UND NACH EINEM DERARTIGEN VERFAHREN BEARBEITETE LAMPE**
METHOD FOR MACHINING A LAMP AND LAMP MACHINED BY SAID METHOD
PROCEDE D'USINAGE D'UNE LAMPE ET LAMPE USINEE SELON UN TEL PROCEDE

(30) Priorität: 09.06.2004 DE 102004028004
(43) Veröffentlichungstag der Anmeldung: 21.02.2007
(73) Patentinhaber: Osram Gesellschaft mit beschränkter Haftung, 81543 München (DE)
(72) Erfinder: NITTKE, Andreas, 86673 Bergheim (DE); ROSENBAUER, Georg, 91717 Wassertrüdingen (DE)
(86) Internationale Anmeldenummer: PCT/DE2005/000922
(87) Internationale Veröffentlichungsnummer: WO 2005/122206

(56) Entgegenhaltungen:
- EP-A- 0 591 777
- EP-A2- 0 374 679
- EP-A2- 0 446 460
- US-A- 4 756 701
- US-A1- 2002 135 305

## Beschreibung

### Technisches Gebiet

Die Erfindung betrifft ein Verfahren zur Bearbeitung einer Lampe gemäß dem Oberbegriff des Anspruchs 1 sowie eine nach einem derartigen Verfahren bearbeitete Lampe.

Die Erfindung ist prinzipiell bei allen Lampen anwendbar, bei denen ein Leuchtmittel, beispielsweise eine Glühwendel einer Glühlampe oder eine Elektrode zur Erzeugung eines Entladungsbogens einer Entladungslampe in einem Lampenkolben oder dergleichen aufgenommen ist. Das Hauptanwendungsgebiet dürfte jedoch bei Halogenlampen, insbesondere Halogenglühlampen oder Entladungslampen liegen, bei denen das Füllgas einen Anteil an Halogenen enthält. Eine derartige Halogenglühlampe und deren Herstellverfahren sind beispielsweise in der DE 196 23 499 A1 erläutert. Konkrete Ausführungsbeispiele dieser Halogenglühlampen in Niedervolt- oder Hochvoltausführung finden sich unter www.osram.de/produkte/allgemein/halogen/übersicht.html. Ein ähnliches Herstellverfahren einer Hochdruckentladungslampe ist beispielsweise in der Offenlegungsschrift US 2002/135305 A1 erläutert.

Die Herstellung dieser bekannten Halogenglühlampen erfolgt in der Regel dadurch, dass zunächst ein Kolbenrohr stirnseitig mit einer abgerundeten Kuppe versehen wird, an der ein axial vorstehender Pumprohransatz ausgebildet ist. Durch die offene Zuführöffnung des Kolbens wird dann ein Gestell mit einer Wendel und Stromzuführungen eingesetzt. Der Lampenkolben wird im Bereich der Zuführöffnung durch eine Quetschdichtung gasdicht verschlossen und über ein an dem Pumprohransatz angeschmolzenes Pumprohr der Innenraum des Lampenkolbens gespült, evakuiert und mit Füllgas gefüllt. Abschließend wird das Pumprohr abgeschmolzen - der Lampenkolben ist gasdicht verschlossen.

In dem Fall, in dem eine diffuse Ausleuchtung gewünscht ist, kann die Oberfläche des Lampenkolbens mittels Sandstrahlen, Flusssäureätzen, Sol-Gel-Beschichtung mit SiO₂ als Streuzentren oder dergleichen mattiert werden. Mit dieser Mattierung geht allerdings ein Lichtstromverlust einher. Falls ein Blendschutz ohne Lichtstromverlust oder eine Effektbeleuchtung mit einem Hell-Dunkel-Effekt gewünscht wird, kann auf den Lampenkolben ein zusätzlich facettierter Hüllkolben aufgesetzt werden. Dieses Montieren des Hüllkolbens erfordert einen zusätzlichen vorrichtungstechnischen Aufwand.

Insbesondere bei Lampenherstellern ist es häufig erforderlich, den Lichtstrom mattierter Lampen mit demjenigen unmattierter, klarer Lampen zu vergleichen. Dies gestaltet sich dann besonders schwierig, wenn keine unmattierte Lampe vorliegt - in diesem Fall muss die Mattierung durch ein aufwendiges Polierverfahren entfernt werden, um den Lichtstrom durch einen klaren Lampenkolben zu erfassen.

### Darstellung der Erfindung

Es ist Aufgabe der vorliegenden Erfindung ein Verfahren zur Bearbeitung einer Lampe sowie eine nach einem derartigen Verfahren bearbeitete Lampe zu schaffen, bei denen Änderungen der Oberflächenstruktur oder -kontur oder der internen Glasspannungen mit geringem vorrichtungstechnischen Aufwand durchführbar sind.

Diese Aufgabe wird hinsichtlich des Verfahrens durch die Merkmalskombination des Patentanspruchs 1 und hinsichtlich der Lampe durch die Merkmalskombination des nebengeordneten Patentanspruchs 7 gelöst.

Besonders vorteilhafte Ausgestaltungen der Erfindungen finden sich in den abhängigen Ansprüchen.

Erfindungsgemäß wird die Lampe zunächst in der herkömmlichen Weise fertiggestellt, so dass das Füllgas gasdicht im Lampenkolben eingeschlossen ist. Nach dem Einsetzen des Leuchtmittels und dem Befüllen wird erfindungsgemäß der Lampenkolben auf eine Umformtemperatur erwärmt und anschließend durch geeignete Werkzeuge verformt oder es werden Oberflächenbereiche geschmolzen oder es wird Material aus einem Oberflächenbereich des Lampenkolbens abgetragen, um eine bestimmte Oberflächenstruktur oder Glasstruktur auszubilden, beispielsweise um eine Mattierung durch Umschmelzen oder Abtragen zu beseitigen oder durch Abtragen von Material an der Oberfläche des Lampenkolbens zu erzeugen oder bei Weichglas kleine Risse im Glas zu erzeugen die als Streuzentren dienen.

Außerdem kann das Glas, insbesondere Hartglas, durch eine nachträgliche Laserbehandlung getempert werden. Dadurch kann die Wärmebehandlung der kompletten Lampe in einem Temperofen zwecks Abbau der internen mechanischen Spannungen im Glas entfallen, und es besteht nicht die Gefahr einer Oxidation von Sockelteilen oder Stromzuführungen im Temperofen. Bei der Wärmebehandlung mittels Laser wird nur das Glas des Lampenkolbens ,z.B. von der Quetschkante bis zum Pumpnippel, getempert, das heißt, der Wärmebehandlung unterworfen. Stromzuführungen und Sockelteile bleiben dagegen kalt. Gleichzeitig können dabei Mikrorisse an der Oberfläche des Lampengefäßes entfernt werden, die ansonsten zu einer Schwächung des Glases führen würden.

D. h., die Erfindung wendet sich von herkömmlichen Verfahren ab, bei denen das Umformen/Schmelzen unmittelbar vor oder nach dem Befüllen des Lampenkolbens erfolgt - erfindungsgemäß ist die nach dem herkömmlichen Verfahren hergestellte Lampe lediglich als ein Zwischenprodukt zu sehen, das in einem weiteren Arbeitsschritt zum fertigen Produkt nachbearbeitet wird.

Es wird besonders bevorzugt, diese Erwärmung mittels Laserstrahl oder einer sonstigen hochenergetischen Strahlung durchzuführen. Die nachträgliche Beaufschlagung einer Lampe durch Laserstrahl ist zwar bereits aus der DE 100 26 567 A1 bekannt, dabei erfolgt jedoch durch den Laserstrahl lediglich eine Beschriftung, die auf einer Metall-Einschmelzfolie eines in den Lampenkolben eingesetzten Gestells aufgebracht wird. Diese Beschriftung erfolgt somit durch den Lampenkolben hindurch, wobei dieser weder aufgeschmolzen noch einer sonstigen Gefügeveränderung unterworfen ist.

Bei einem bevorzugten Ausführungsbeispiel wird der Laserstrahl entlang einer vorbestimmten Bewegungsbahn derart gerührt, dass entweder ein flächiges Aufschmelzen bzw. Abtragen einer Oberflächenschicht erfolgt, und beispielsweise eine Mattierung entfernt werden kann oder dass durch Aufschmelzen bzw. Abtragen ein vorbestimmtes Oberflächenmuster ausgebildet wird. Mit Hilfe des Laserstrahls kann aber auch in einem vorgegebenen Bereich an der Oberfläche des Lampengefäßes eine Mattierung erzeugt werden, indem mittels des Laserstrahls in Weichglaskolben gleiche Risse erzeugt werden, die als Streuzentren wirken. Bei Quarzglas wird Glas aus der Oberfläche verdampft und, beispielsweise durch Absaugen, abgetragen. Dadurch wird die Oberfläche aufgeraut, d.h., es entstehen an der Oberfläche winzige, lichtstreuende Risse.

Bei einer alternativen Variante wird der Lampenkolben auf eine Umformtemperatur erwärmt und anschließend mittels eines Werkzeugs eine abschließende Formgebung des Lampenkolbens durchgeführt, wobei beispielsweise ein nach der Befüllung etwa kreisförmiger Querschnitt in einen größeren kreisrunden oder (z.B. durch entsprechende Ansteuerung der Formwerkzeuge abgestimmt auf die Drehung der Lampe) anderen, z.B. elliptischen Querschnitt umgeformt wird, der bei Lampen mit Interferenzfilterbeschichtung erforderlich sein kann. Entlang der Kolbenachse kann der aufgeweitete kreisrunde bzw. elliptische Querschnitt ebenfalls eine elliptische oder eine andere, nichtzylindrische Form annehmen, die an die Wendelgeometie angepasst ist.

Der letztgenannte Verfahrensschritt lässt sich besonders vorteilhaft bei Lampenkonstruktionen anwenden, bei denen das Leuchtmittel eine Wendel einer Glühlampe ist, der mittels im Lampenkolben ausgebildeter Noppen lagefixiert ist.

Das beispielsweise mittels Laserstrahl ausgebildete Oberflächenmuster kann Facetten bilden, die in Parallelrichtung zur Lampenachse oder in Zickzackrichtung verlaufen. Dadurch kann eine Effektbeleuchtung im Raum erzielt werden (z.B. streifige Ausleuchtung).

### Kurze Beschreibung der Zeichnungen

Im Folgenden soll die Erfindung anhand eines Ausführungsbeispiels unter Bezugnahme auf Zeichnungen näher erläutert werden. Es zeigen:
Figur 1 eine Vorderansicht einer Halogenglühlampe;
Figur 2 eine Schemadarstellung einer Vorrichtung zur Durchführung des Verfahrens;
Figur 3 eine nach dem erfindungsgemäßen Verfahren bearbeitete Halogenglühlampe mit mattiertem Lampenkolben;
Figur 4 einen Lampenkolben, bei dem eine Zickzack-Facette aufgebracht ist;
Figur 5 einen Lampenkolben mit parallel verlaufender Facettierung und
Figur 6 eine Lampe, deren Lampenkolben nach dem erfindungsgemäßen Verfahren von einem kreisförmigen Querschnitt in einen anderen Querschnitt umgeformt wurde.
Figur 7 einen Lampenkolben aus Glas (vorzugsweise Weichglas), bei dem eine Mattierung mittels Laserstrahl erzeugt wurde. Kleine Risse dienen hier als Streuzentren für die Mattierung.

### Bevorzugte Ausführung der Erfindung

Die Erfindung wird im Folgenden anhand von Halogenglühlampen erläutert. Wie bereits eingangs erwähnt ist die Erfindung jedoch auch bei anderen Lampentypen einsetzbar, bei denen ein Leuchtmittel innerhalb eines Lampenkolbens oder dergleichen angeordnet ist.

In Figur. 1 ist ein Ausführungsbeispiel einer Halogenglühlampe dargestellt, die für den Niedervoltbetrieb oder Netzspannung ausgelegt sein kann und die beispielsweise im Wohnraum oder als Möbeleinbauleuchte verwendbar ist.

Die Glühlampe 1 hat einen Lampenkolben 2, der im Grundzüstand etwa die Form eines Hohlzylinders hat, wobei ein Endabschnitt durch eine ballig gekrümmte Kuppe 4 mit einer Pumpspitze 6 gebildet ist. Der Lampenkolben 2 ist aus Quarzglas oder Hartglas hergestellt. An dem in Fig. 1 untenliegenden Endabschnitt des Lampenkolbens 2 ist eine Quetschdichtung 8 ausgebildet, über die ein Gestell 10 gasdicht im Lampenkolben 2 gehalten wird. Das Gestell hat eine Wendel 12, deren Achse koaxial zur Lampenachse (vertikal in Fig. 1) verläuft. Durch den Wendeldraht sind zwei Stromzuführungen 14, 16 gebildet, die mit in der Quetschdichtung 8 angeordneten Molybdän-Folien 18, 20 verbunden sind. Diese sind ihrerseits mit außerhalb der Quetschung 8 liegenden Sockelstifte 22, 24 verbunden. Die Quetschung erfolgt über Formquetschbacken, so dass der ehemals zylindrische Grundkörper des Lampenkolbens 2 flachgedrückt wird, so dass das Gestell 10 mit Bezug zum Lampenkolben 2 lagefixiert ist. Bei der Fertigung wird im Bereich der Pumpspitze 6 ein Pumprohr angesetzt, durch das das Innere des Lampenkolbens 2 evakuiert und mit Füllgas befüllt wird. Bei Halogenlampen enthält dieses Füllgas einen Anteil an Halogenen - der im Betrieb der Lampe entstehende Halogenkreislauf ist hinlänglich bekannt, weitere Ausführungen hierzu sind entbehrlich.

In dem Fall, in dem ein diffuses Licht gefordert wird, kann der Lampenkolben 2 nach dem Befüllen durch Sandstrahlen mattiert werden. Insbesondere bei Lampenherstellern liegt häufig die Aufgabenstellung vor, den Lichtstrom derartiger mattierter Lampen mit demjenigen unmattierter Lampen zu vergleichen - dies erfolgt beispielsweise bei der Analyse von Konkurrenzprodukten.

Erfindungsgemäß wird zur Beseitigung der Mattierung, wie in Fig. 2 dargestellt, die Glühlampe 1 auf einem Halter 26 angeordnet, der um die Lampenhochachse drehbar gelagert ist. Die Oberfläche des Lampenkolbens wird mittels eines Lasers 28 erwärmt, dessen Laserstrahl über eine Fokussieroptik mit einem Scannerspiegel 30 abgelenkt wird, so dass ein bestimmtes Strahlprofil einstellbar ist. Der Scannerspiegel 30 ist bei dem dargestellten Ausführungsbeispiel um eine vertikal zur Zeichenebene angeordnete Schwenkachse schwenkbar, so dass der Laserstrahl entlang der Hochachse der Lampe ausrichtbar ist. Prinzipiell kann der Scannerspiegel 30 auch so gelagert sein, dass er zusätzlich in Querrichtung, d.h. in der Radialrichtung der Lampe ausgelenkt werden kann, so dass ein beliebiges Strahlprofil einstellbar ist. Bei den meisten Lösungen dürfte es jedoch hinreichend sein, den Scannerspiegel 30 in der vorbestimmten Weise in Vertikalrichtung zu verschwenken, wobei der Vorschub in Querrichtung durch schrittweises oder kontinuierliches Drehen der Halterung 26 erfolgt.

Der Energieeintrag wird nun so gesteuert, dass die Oberflächenbereiche des Lampenkolbens 2 innerhalb eines durch das Strahlprofil und die Drehung der Halterung 26 vorgegebenen Bereichs aufgeschmolzen werden, wobei die körnige Struktur der Mattierung 31 verschmilzt bzw. abdampft und sich im aufgeschmolzenen Glasbereich die ursprüngliche, klare Struktur des Lampenkolbens einstellt. Der Lichtstrom kann dann ohne weiteres ermittelt werden. Durch das erfindungsgemäße Verfahren lässt sich der Aufwand für das Entfernen der Mattierung gegenüber herkömmlichen Lösungen wesentlich vereinfachen, bei denen zum einen ein sehr hoher Ausschuss durch Bruch der Lampenkolben auftrat und zum anderen ein erheblicher Zeitaufwand von bis zu 30 Minuten erforderlich war. Mit der erfindungsgemäßen Lösung wird sich der Ausschuss wesentlich verringern, wobei die Einwirkdauer des Laserstrahls im Sekundenbereich liegt.

Bei bestimmten Anwendungsfällen wird es gewünscht, die Lampe mit einer Facettierung zu versehen, um beispielsweise einen Hell-Dunkel-Effekt oder einen Blendschutz ohne Lichtstromverlust zu bewirken.

Durch die erfindungsgemäße Nachbearbeitung kann eine derartige Facettierung nach dem Befüllen Glühlampe 1 beispielsweise mit der in Fig. 2 dargestellten Vorrichtung aufgebracht werden, wobei durch entsprechende Ansteuerung des Scannerspiegels 30 und des Antriebs der Halterung 26 und durch geeignete Fokussierung des Laserflecks eine zickzackförmige Facettierung 32 gemäß Fig. 4 oder eine Parallelfacettierung 34 gemäß Fig. 5 erzeugt werden kann. Die zickzackförmige Facettierung gemäß Fig. 32 besteht aus einer Vielzahl parallel nebeneinander laufender Zickzackriefen. Selbstverständlich können auch andere Facettenmuster, beispielsweise Wellenlinien, sich kreuzende Linien oder dergleichen ausgebildet werden.

In Fig. 6 ist eine weitere Variante einer nach dem erfindungsgemäßen Verfah-, ren bearbeiteten Glühlampe dargestellt. Dabei ist ein Lampenkolben 2 einer Halogenglühlampe dargestellt, bei der eine oder mehrere nicht dargestellte Wendel mittels radial in den Lampenkolben 2 eingepresster Noppen 36 gehalten wird. Eine derartige Lösung ist beispielsweise in der DE 195 28 686 A1 beschrieben und wird von der OSRAM GmbH unter dem Produktnamen "HALOPIN" vertrieben. Diese Lampen sind vorzugsweise im Hochvoltbereich für den Betrieb an Netzspannung ausgelegt.

Soll nun eine derartige Konstruktion mit Noppen zur Halterung der Wendel mit einer Interferenzfilterbeschichtung versehen werden, so lassen sich die Wärmeverluste weiter verringern, wenn der Lampenkolben und die Wendel ein optisches System bilden, wobei die wärmereflektierende Schicht auf dem Kolben die IR-Strahlung auf die Wendel rückreflektiert... Die erfindungsgemäße Vorgehensweise ermöglicht es nun, auch derartige Lampen mit der IR-Beschichtung (IRC) auszuführen. Dabei wird die Glühlampe 1 zunächst in herkömmlicher Weise hergestellt, wobei der oder die Wendel mittels der Noppen lagefixiert werden. Nach der Befüllung und dem Verschließen des Lampenkolbens wird dann die teilfertiggestellte Glühlampe 1 in die Vorrichtung gemäß Fig. 2 eingesetzt und der Lampenkolben 2 im Bereich um die Wendel mittels des Lasers 28 auf seine Umformtemperatur erwärmt und dann mittels eines geeigneten Werkzeuges, beispielsweise einer Formrolle verformt, so dass der runde Querschnitt 40 des Lampenkolbens 2 auf einen größeren Durchmesser aufgeweitet werden kann. Entlang der Kolbenachse kann eine andere, z.B. elliptische Form hergestellt werden. Selbstverständlich lässt sich diese nachträgliche Umformung des Lampenkörpers auch bei Lampenkonstruktionen anwenden, bei denen die Noppen 36 oder dergleichen nicht ausgebildet sind.

Offenbart sind ein Verfahren zur Bearbeitung einer Lampe und eine nach einem derartigen Verfahren bearbeitete Lampe. Diese hat einen Lampenkolben, in dem ein Leuchtmittel mit Stromzuführungen aufgenommen ist und der einen Füllgas aufnehmenden Raum begrenzt, der durch eine Quetschdichtung dichtend verschlossen ist. Erfindungsgemäß wird nach dem Befüllen ein Teil des Lampenkolbens durch Wärmezufuhr erwärmt und verformt oder umgeschmolzen, um die Außenkontur des Lampenkolbens zu ändern.

Die Erfindung beschränkt sich nicht auf die oben näher erläuterten Ausführungsbeispiele. Beispielsweise kann mittels eines CO₂-Lasers und einer Fokussieroptik sowie dem oben beschriebenen Scanner ein aus einem Glas, insbesondere Hartglas oder Weichglas, bestehendes Lampengefäß, das zum Beispiel als Außenkolben für eine Halogenglühlampe oder eine Hochdruckentladungslampe verwendet wird, mit einer Mattierung versehen werden, indem ein Teil der Oberfläche oder die gesamte Oberfläche des Lampengefäßes mit Hilfe des Lasers durch Abtragen - d.h., durch Verdampfen und Absaugen - von Glas aufgeraut wird oder indem, insbesondere bei Weichglas, durch Erzeugung von winzigen Rissen, die als Streuzentren wirken, der Mattierungseffekt erzeugt wird

Bei Gläsern (insbesondere Weichglas oder Hartglas) kann durch die großflächige Erwärmung mittels eines Lasers der Abbau von mechanischen Spannungen im Glas und die Beseitigung von mikroskopisch kleinen Rissen an der Glasoberfläche erfolgen. Derzeit werden die fertigen Lampen meist in einem Temperofen der Wärmebehandlung zwecks Abbau mechanischer Spannungen im Glas unterworfen. Nachteilig ist hier, dass dabei auch Sockelteile oder die Stromzuführung erhitzt werden und oxidieren können. Beim erfindungsgemäßen Verfahren kann der Glaskolben gezielt lokal einer Wärmebehandlung unterzogen werden, um mechanische Spannungen im Glaskolben abzubauen, ohne dass die Stromzuführungen und die Sockelteile dabei erhitzt werden.

## Patentansprüche

1. Verfahren zur Bearbeitung einer Lampe (1) mit einem Lampenkolben (2), in dem ein Leuchtmittel (12) mit Stromzuführungen (14, 16; 18, 20; 22, 24) aufgenommen ist und der einen Füllgas aufnehmenden Raum begrenzt, der durch eine Quetschdichtung (8) verschlossen ist, **dadurch gekennzeichnet, dass** ein Abschnitt des Lampenkolbens (2) nach der Füllung und Quetschung durch Wärmezufuhr erwärmt und verformt oder aufgeschmolzen oder getempert wird.

2. Verfahren nach Anspruch 1, wobei die Erwärmung durch Laserstrahlen oder dergleichen erfolgt.

3. Verfahren nach Anspruch 1 oder 2, wobei der Laserstrahl entlang einer vorbestimmten Bewegungsbahn geführt wird, so dass der Abschnitt des Lampenkolbens (2) mittels des Laserstrahls einer Wärmebehandlung unterzogen wird und dort die mechanischen Spannungen im Glas abgebaut werden.

4. Verfahren nach Anspruch 1 oder 2, wobei der Laserstrahl entlang einer vorbestimmten Bewegungsbahn geführt wird, so dass ein flächiges Umschmelzen einer Oberflächenschicht erfolgt oder durch Aufschmelzen oder durch Materialabtrag ein Oberflächenmuster (32, 34) ausgebildet wird.

5. Verfahren nach Anspruch 1 oder 2, wobei der Lampenkolben (2) nach der Erwärmung auf eine Verformungstemperatur mittels eines Werkzeuges verformt wird.

6. Verfahren nach Anspruch 1 oder 2, wobei zumindest ein Teil der Oberfläche des Lampenkolbens oder eines den Lampenkolben umschließenden, gläsernen Lampengefäßes mittels Laserstrahlen aufgeraut oder mattiert wird.

7. Lampe mit einem Lampenkolben (2), in dem ein Leuchtmittel (12) mit Stromzuführungen (14, 16; 18, 20; 22, 24) aufgenommen ist und der einen Raum zur Aufnahme von Füllgas begrenzt, der durch eine Quetschdichtung (8) dichtend verschlossen ist, **dadurch gekennzeichnet, dass** ein Abschnitt des Lampenkolbens (2) nach der Füllung und Quetschung durch Wärmezufuhr erwärmt und verformt oder umgeschmolzen ist.

8. Lampe nach Anspruch 7, wobei diese mit einer wärmereflektierenden Beschichtung versehen ist und der Lampenkolben (2) im Querschnitt (42) zumindest abschnittsweise elliptisch verformt ist.

9. Lampe nach Anspruch 7 oder 8, wobei das Leuchtmittel zumindest eine Wendel (12) ist, die durch Noppen (36) des Lampenkolbens (2) gehalten ist.

10. Lampe nach einem der Ansprüche 7 bis 9, wobei das Oberflächenmuster eine Facettierung (32, 34) ist.

11. Lampe nach Anspruch 10, wobei die Facettierung (32, 34) in Parallelrichtung oder Zickzackrichtung verläuft.

## Claims

1. Method for processing a lamp (1) having a lamp bulb (2), in which a luminous means (12) having power supply lines (14, 16; 18, 20; 22, 24) is accommodated and which delimits a space accommodating filling gas, which space is closed by a pinch seal (8), **characterized in that**, after filling and pinch-sealing, a section of the lamp bulb (2) is heated by a supply of heat and deformed or fused or tempered.

2. Method according to Claim 1, the heating taking place by means of laser beams or the like.

3. Method according to Claim 1 or 2, the laser beam being guided along a predetermined movement path such that the section of the lamp bulb (2) is subjected to a heat treatment by means of the laser beam and the mechanical stresses in the glass are reduced there.

4. Method according to Claim 1 or 2, the laser beam being guided along a predetermined movement path such that a surface layer is remelted areally or a surface pattern (32, 34) is formed by means of fusing or by means of material removal.

5. Method according to Claim 1 or 2, the lamp bulb (2) being deformed, after being heated to a deformation temperature, by means of a tool.

6. Method according to Claim 1 or 2, at least part of the surface of the lamp bulb or of a vitreous lamp vessel surrounding the lamp bulb being roughened or given a matt finish by means of laser beams.

7. Lamp having a lamp bulb (2), in which a luminous means (12) having power supply lines (14, 16; 18, 20; 22, 24) is accommodated and which delimits a space for accommodating filling gas, which space is closed in a sealing manner by means of a pinch seal (8), **characterized in that**, after filling and pinch-sealing, a section of the lamp bulb (2) is heated by a supply of heat and deformed or remelted.

8. Lamp according to Claim 7, said lamp being provided with a heat-reflecting coating, and the lamp bulb (2) being deformed elliptically at least in sections, in cross section (42).

9. Lamp according to Claim 7 or 8, the luminous means being at least one filament (12) which is held by pimples (36) on the lamp bulb (2).

10. Lamp according to one of Claims 7 to 9, the surface pattern being a faceted portion (32, 34).

11. Lamp according to Claim 10, the faceted portion (32, 34) running in the parallel direction or in the zigzag direction.

## Revendications

1. Procédé d'usinage d'une lampe (1) ayant une ampoule (2) dans laquelle est reçu un moyen (12) d'éclairage ayant des entrées (14, 16, 18, 20, 22, 24) de courant et qui délimite un espace recevant un gaz de remplissage et fermé par un pincement (8), **caractérisé en ce que** l'on échauffe par apport de chaleur et déforme ou fait fondre ou met en température une partie de l'ampoule (2) après le remplissage et le pincement.

2. Procédé suivant la revendication 1, dans lequel on effectue l'échauffement par faisceaux laser ou analogues.

3. Procédé suivant la revendication 1 ou 2, dans lequel on guide le faisceau laser le long d'une trajectoire déterminée à l'avance de manière à soumettre la partie de l'ampoule (2) au moyen du faisceau laser à un traitement thermique et à supprimer les tensions mécaniques dans le verre.

4. Procédé suivant la revendication 1 ou 2, dans lequel on guide le faisceau laser le long d'une trajectoire déterminé à l'avance de manière à effectuer une refusion en surface d'une couche superficielle ou à former un motif (32, 34) en surface par fusion ou par enlèvement de matière.

5. Procédé suivant la revendication 1 ou 2, dans lequel on déforme l'ampoule (2) au moyen d'un outil après l'avoir portée à une température de déformation.

6. Procédé suivant la revendication 1 ou 2, dans lequel on rend rugueuse ou on dépolit au moyen de faisceaux laser une partie de la surface de l'ampoule ou une enceinte de lampe en verre entourant l'ampoule.

7. Lampe ayant une ampoule (2), dans laquelle est reçu un moyen (12) d'éclairage ayant des entrées (14, 16, 18, 20, 22, 24) de courant et qui délimite un espace recevant un gaz de remplissage et fermé par un pincement (8), **caractérisée en ce qu'**une partie de l'ampoule (2) est échauffée et déformée ou refondue par apport de chaleur après le remplissage et le pincement.

8. Lampe suivant la revendication 7, dans laquelle celle-ci est munie d'un revêtement réfléchissant la chaleur et la section (42) transversale de l'ampoule (2) est déformée au moins par partie.

9. Lampe suivant la revendication 7 ou 8, dans laquelle le moyen d'éclairage est au moins un filament (12) qui est maintenu par des bossages (36) de l'ampoule (2).

10. Lampe suivant l'une des revendications 7 à 9, dans laquelle le motif de surface est un facettage (32, 34).

11. Lampe suivant la revendication 10, dans laquelle le facettage (32, 34) s'étend dans une direction parallèle ou dans une direction en zigzag.
